# EUROPÄISCHE PATENTSCHRIFT

(11) **EP 1 891 324 B1**
(45) Veröffentlichungstag und Bekanntmachung des Hinweises auf die Patenterteilung: **14.06.2017**
(21) Anmeldenummer: 06743259.1
(22) Anmeldetag: 06.04.2006
(51) Int. Cl.: F02M 61/18

(54) **KRAFTSTOFFEINSPRITZVENTLL FÜR BRENNKRAFTMASCHINEN**
FUEL INJECTION VALVE FOR INTERNAL COMBUSTION ENGINES
SOUPAPE D'INJECTION DE CARBURANT DE MOTEURS A COMBUSTION INTERNE

(30) Priorität: 01.06.2005 DE 102005025135
(43) Veröffentlichungstag der Anmeldung: 27.02.2008
(73) Patentinhaber: ROBERT BOSCH GMBH, 70442 Stuttgart (DE)
(72) Erfinder: KERST, Andreas, 70619 Stuttgart (DE); SUENDERHAUF, Gerhard, 75365 Calw (DE); SCHULZ, Roland, 71672 Marbach (DE)
(86) Internationale Anmeldenummer: PCT/EP2006/061400
(87) Internationale Veröffentlichungsnummer: WO 2006/128756

(56) Entgegenhaltungen:
- EP-A- 1 422 418
- EP-A- 1 598 550
- WO-A-01/18387
- WO-A-02/01066
- WO-A-99/58844
- WO-A-03/031803
- WO-A-2006/040288
- WO-A1-01/51806
- WO-A1-2004/031570
- DE-A1- 10 260 975
- GB-A- 2 226 362
- US-A1- 2002 179 743
- US-A1- 2004 056 118

## Beschreibung

### Stand der Technik

Bei Kraftstoffeinspritzventilen, die für die direkte Kraftstoffeinspritzung in den Brennraum einer Brennkraftmaschine verwendet werden, sind im allgemeinen mehrere Einspritzöffnungen, wenigstens aber eine Einspritzöffnung vorgesehen. Die Kraftstoffeinspritzventile steuern hierbei die Einspritzung von komprimierten und damit unter Druck stehendem Kraftstoff durch die Längsbewegung einer Ventilnadel, die eine Ventildichtfläche aufweist und mit einem Körpersitz zusammenwirkt. Hierbei unterscheidet man im wesentlichen zwei Grundtypen: Zum einen sogenannte Sitzlochdüsen, bei denen die Einspritzöffnungen direkt von einem konischen Körpersitz ausgehen, und zum anderen sogenannte Sacklochdüsen, bei denen die Einspritzöffnungen von einem Sackloch ausgehen. Die Sacklochdüsen weisen dabei gegenüber den Sitzlochdüsen den Vorteil auf, dass die Verteilung des Kraftstoffs auf die einzelnen Einspritzöffnungen gleichmäßig geschieht, wodurch im allgemeinen ein gleichförmigeres Spritzbild als bei Sitzlochdüsen erreicht wird. Bei solchen Sacklochdüsen ergibt sich jedoch die Problematik, dass der Kraftstoff, der zwischen der Ventildichtfläche und dem Körpersitz hindurchtritt, beim Übertritt in das Sackloch verwirbelt wird, so dass der effektive, an den Einspritzöffnungen anliegende Einspritzdruck gemindert wird.

Aus der DE 36 05 082 A1 sowie WO 01/18387 A1 ist ein Kraftstoffeinspritzventil bekannt, dass nach dem Prinzip der Sacklochdüse arbeitet. Hierbei ist an der Ventilnadel eine Nadelspitze ausgebildet, die auch in Öffnungsstellung der Ventilnadel, also wenn diese vom Körpersitz abgehoben hat, in das Sackloch hineinragt. Die Nadelspitze weist eine konische Dichtfläche auf, mit der die Ventilnadel auf dem Körpersitz aufsitzt. An diese Dichtfläche schließt sich ein konvexer, also nach außen gewölbter Bereich an, der wiederum in einen konkaven, also nach innen gewölbten Bereich übergeht. Das Ende der Ventilnadel bildet dann eine Kuppe, die ebenfalls nach außen gewölbt ist und sich tangential in den konkaven Bereich anschließt. Durch diese Form der Ventildichtfläche soll der Kraftstoffstrom ohne Ablösung von der Nadelspitze in das Sackloch eingelenkt werden, um Verwirbelungen zu vermeiden. Hierbei tritt jedoch der Nachteil auf, dass die Form der Nadelspitze nicht an alle Spritzlöcher gleich gut angepasst werden kann, da diese in der Regel unterschiedliche Winkel mit der Längsachse der Ventilnadel einschließen. Somit ergibt sich nur an einigen der Löcher ein optimierter Einlauf, während andere Einspritzöffnungen durch die anliegende Strömung eher ungünstig angeströmt werden.

### Vorteile der Erfindung

Das erfindungsgemäße Kraftstoffeinspritzventil mit den kennzeichnenden Merkmalen des Patentanspruchs 1 weist demgegenüber den Vorteil auf, dass der Einlauf des Kraftstoffs in das Sackloch und damit der effektive Einspritzdruck an den Einspritzöffnungen optimiert werden. Hierzu weist die Ventilnadel eine konische Ventildichtfläche und eine sich daran anschließende Ventilnadelspitze auf, wobei die Ventilnadelspitze direkt anschließend an die konische Ventildichtfläche konkav gewölbt ist und sich an die konkave Nadelspitze eine nach außen gewölbte Kuppe oder eine ebene Stirnfläche anschließt. Hierdurch löst sich die Kraftstoffströmung beim Einlauf in das Sackloch von der Ventilnadel ab, wird dann aber vom weiter stromabwärts liegenden Teil der Nadelspitze umgelenkt, so dass der Kraftstoff mit hoher Geschwindigkeit und damit mit einem hohen effektiven Einspritzdruck die Einspritzöffnungen verlässt.

Durch die abhängigen Ansprüche sind vorteilhafte Ausgestaltungen des Gegenstandes der Erfindung möglich. In einer ersten vorteilhaften Ausgestaltung ist am Übergang des konischen Körpersitzes zum Sackloch eine Kante ausgebildet, die in Kombination mit der Ausgestaltung der Nadelspitze dafür sorgt, dass der Einlauf des Kraftstoffs in das Sackloch weiter optimiert wird. Besonders vorteilhaft ist diese Ausgestaltung dann, wenn das Sackloch eine konische Wandung aufweist, von der die Einspritzöffnungen ausgehen.

In einer weiteren vorteilhaften Ausgestaltung erstreckt sich die Nadelspitze soweit in das Sackloch, dass die konkave Nadelspitze auch dann, wenn die Ventilnadel in ihrer Öffnungsstellung ist, bis zur Höhe der Einspritzöffnungen reicht. Dadurch kann die Einlenkung weiter optimiert werden, wenn dies durch entsprechende Größen- und Druckverhältnisse im Sackloch angezeigt ist.

In einer weiteren vorteilhaften Ausgestaltung schließt sich an die konkave Nadelspitze eine gewölbte Kuppe an, die den Abschluss der Ventilnadel bildet. Je nachdem, wie weit die Ventilnadel in das Sackloch hineinragt, können dadurch Turbulenzen im Sackloch gemindert werden.

Weitere Vorteile und vorteilhafte Ausgestaltungen des Gegenstandes der Erfindung sind der Beschreibung und der Zeichnung entnehmbar.

### Zeichnung

In der Zeichnung ist ein Ausführungsbeispiel des erfindungsgemäßen Kraftstoffeinspritzventils dargestellt. Es zeigt
- Figur 1: ein Kraftstoffeinspritzventil im Längsschnitt mit seinen wesentlichen Komponenten und
- Figur 2: eine vergrößerte Darstellung des mit II bezeichneten Ausschnitts der Figur 1 im Bereich des Körpersitzes.

### Beschreibung des Ausführungsbeispiels

In der Figur 1 ist ein erfindungsgemäßes Kraftstoffeinspritzventil im Längsschnitt dargestellt, wobei nur die wesentlichen Komponenten gezeigt sind. Das Kraftstoffeinspritzventil weist einen Ventilkörper 1 auf, in dem eine Bohrung 3 mit einer Längsachse 8 ausgebildet ist, wobei die Bohrung 3 an ihrem brennraumseitigen Ende von einem Körpersitz 9 begrenzt wird. An den Körpersitz 9 schließt sich ein Sackloch 10 an, von dem wenigstens eine Einspritzöffnung 7 ausgeht, wobei meist mehrere Einspritzöffnungen 7 vorgesehen sind, die über den Umfang des Sacklochs 10 verteilt angeordnet sind. Hierbei kann es auch vorgesehen sein, dass die einzelnen Einspritzöffnungen 7 unterschiedliche Neigungswinkel bezüglich der Bohrung 3 aufweisen. In der Bohrung 3 ist ein kolbenförmige Ventilnadel 5 angeordnet, die längsverschiebbar ist und die in einem Führungsabschnitt 15 in der Bohrung 3 dichtend geführt ist. Ausgehend vom Führungsabschnitt 15 verjüngt sich die Ventilnadel 5 dem Körpersitz 9 zu unter Bildung einer Druckschulter 13 und geht an ihrem körpersitzseitigen Ende schließlich in eine Ventildichtfläche 11 über. Das Ende der Ventilnadel 5 bildet schließlich eine Nadelspitze 30, die dann, wenn die Ventilnadel 5 auf dem Körpersitz 9 aufliegt, in das Sackloch 10 hineinragt. Zwischen der Wand der Bohrung 3 und der Ventilnadel 5 ist ein Druckraum 19 ausgebildet, der auf Höhe der Druckschulter 13 radial erweitert ist. In die radiale Erweiterung des Druckraums 19 mündet ein im Ventilkörper 1 verlaufender Zulaufkanal 25, über den der Druckraum 19 mit Kraftstoff unter hohem Druck befüllt werden kann.

Die Ventilnadel 5 wird an ihrem körpersitzabgewandten Ende von einer Schließkraft beaufschlagt, die in Richtung des Körpersitzes 9 weist und die beispielsweise durch ein Federelement oder mit hydraulischen Mitteln erzeugt wird. Je nach Verhältnis dieser Schließkraft zur hydraulischen Öffnungskraft, die im wesentlichen durch die Druckbeaufschlagung der Druckschulter 13 entsteht, bewegt sich die Ventilnadel 5 in Längsrichtung innerhalb der Bohrung 3. Liegt die Ventilnadel 5 auf dem Körpersitz 9 auf, so wird das Sackloch 10 gegenüber dem Druckraum 19 verschlossen. Soll hingegen eine Einspritzung von Kraftstoff stattfinden, so wird die Ventilnadel 5 entweder durch eine Druckerhöhung im Druckraum 19 oder durch eine Minderung der Schließkraft vom Körpersitz 9 wegbewegt. Dadurch fließt Kraftstoff zwischen der Ventildichtfläche 11 und dem Körpersitz 9 hindurch in das Sackloch 10, von wo der Kraftstoff über die Einspritzöffnungen 7 ausgespritzt wird.

Figur 2 zeigt eine vergrößerte Darstellung des mit II bezeichneten Ausschnitts von Figur 1 im Bereich des Körpersitzes 9. Die Ventildichtfläche 11 ist konisch ausgebildet, wobei es auch vorgesehen sein kann, statt einer konischen Fläche zwei oder mehr konische Flächen mit leicht unterschiedlichen Winkeln vorzusehen, wobei sämtliche Öffnungswinkel dieser konischen Flächen, ebenso wie der Öffnungswinkel der Ventildichtfläche 11, im wesentlichen gleich dem Öffnungswinkel des ebenfalls konischen Körpersitzes 9 sind. An die konische Ventildichtfläche 11 schließt sich eine Nadelspitze 30 an, die auch in Öffnungsstellung der Ventilnadel 5, die in der Figur 2 dargestellt ist, in das Sackloch 10 ragt. Die Nadelspitze 30 ist direkt anschließend an die Ventildichtfläche 11 konkav, also nach innen gewölbt, so dass zwischen der Ventildichtfläche 11 und der Nadelspitze 30 eine Kante 34 gebildet wird. An die Nadelspitze 30 kann sich entweder, wie in Figur 2 dargestellt, eine ebene Stirnfläche 32 anschließen, oder eine Kuppe 36, die in Figur 2 mit einer gestrichelten Linie angedeutet ist. Dies hängt davon ab, wie weit die Nadelspitze 30 in das Sackloch 10 hineinragt, so dass durch die Kuppe 36 eine gewisse Beruhigung der Strömung im Sackloch 10 erreicht werden kann.

Fließt Kraftstoff bei einer Einspritzung aus dem Druckraum 19 zwischen der Ventildichtfläche 11 und dem Körpersitz 9 hindurch in das Sackloch 10, so beschleunigt sich die Strömung auf ihrem Weg in das Sackloch 10, da sich der zur Verfügung stehende Strömungsquerschnitt kontinuierlich verringert. Der Kraftstoff fließt dabei an der Kante 34 vorbei, wobei sich die Strömung hier durch die konkave Formung der Nadelspitze an der Kante 34 von der Ventilnadel 5 löst. Dies ist in Figur 2 durch kleine Pfeile angedeutet. Der Kraftstoffstrom trifft dann innerhalb des Sacklochs 10 wieder auf die Nadelspitze 30 und wird durch diese effektiv in Richtung der Einspritzöffnungen 7 umgelenkt. Hierdurch wird der Energieverlust bei der Umlenkung minimiert, was einen höheren effektiven Einspritzdruck ergibt, der letztendlich innerhalb der Einspritzöffnung 7 zur Verfügung steht. Darüber hinaus wird die Strömung innerhalb des Sacklochs 10 beruhigt, was eine weitere Erhöhung des effektiven Einspritzdrucks bewirkt.

Der beschriebene Effekt durch die Nadelspitze 30 kann noch dadurch optimiert werden, dass zwischen dem Körpersitz 9 und dem Sackloch 10 eine Einlaufkante 38 ausgebildet ist, an der in gewissem Umfang ebenfalls eine Ablösung des Kraft-stoffstroms von der Wand des Ventilkörpers 1 geschieht. Die Einlaufkante 38 ist besonders dann ausgebildet, wenn die Wandung des Sacklochs 10 konisch ausgebildet ist, wie auch in Figur 2 dargestellt.

Die Ablösung der Strömung bedeutet nicht, dass die sonstigen Bereiche im Sackloch 10 und an der Ventildichtfläche 11 Totwasserbereiche bilden, in denen keine Strömung stattfindet. Die obige Beschreibung der Strömungsablösung bedeutet vielmehr, dass die Hauptströmung mit den höchsten Fließgeschwindigkeiten den beschriebenen Verlauf nimmt, wobei durch diese höchste Fließgeschwindigkeit der Einspritzdruck im wesentlichen bestimmt wird.

Es kann auch vorgesehen sein, die Nadelspitze 30 so lang auszubilden, dass sich diese bis zur Höhe der Einspritzöffnungen 7 erstreckt. Je nach den Abmessungen des Sacklochs 10 und des verwendeten Einspritzdrucks kann dies zu einer besseren Einlenkung des Kraftstoffs in die Einspritzöffnungen 7 beitragen.

## Patentansprüche

1. Kraftstoffeinspritzventil für Brennkraftmaschinen mit einem Ventilkörper (1), in dem ein Sackloch (10) ausgebildet ist, von dem wenigstens eine Einspritzöffnung (7) ausgeht, und mit einer im Ventilkörper (1) längsverschiebbaren Ventilnadel (5), an deren dem Sackloch (10) zugewandten Ende eine Ventildichtfläche (11) ausgebildet ist, mit der die Ventilnadel (5) mit einem Körpersitz (9) zur Steuerung eines Kraftstoffflusses zu der wenigstens einen Einspritzöffnung (7) zusammenwirkt, und mit einer Nadelspitze (30), die sich an die Ventildichtfläche (11) anschließt und die in das Sackloch (10) eintaucht, wenn die Ventilnadel (5) am Körpersitz (9) anliegt, wobei die Nadelspitze (30) anschließend an die Ventildichtfläche (11) konkav gewölbt ist, **dadurch gekennzeichnet, dass** mehrere Einspritzöffnungen (7) ausgebildet sind, die vom Sackloch (10) ausgehen, und sich an die konkave Nadelspitze (30) eine nach außen gewölbte Kuppe (36) oder eine ebene Stirnfläche (32) anschließt.

2. Kraftstoffeinspritzventil nach Anspruch 1, **dadurch gekennzeichnet, dass** am Übergang vom Körpersitz (9) zum Sackloch (10) eine Kante (38) ausgebildet ist, die bei vom Körpersitz (9) abgehobener Ventilnadel (5) auf Höhe der Nadelspitze (30) liegt.

3. Kraftstoffeinspritzventil nach Anspruch 1, **dadurch gekennzeichnet, dass** der Öffnungshub der Ventilnadel (5) so bemessen ist, dass die Einspritz-öffnungen (7) bei vom Körpersitz (9) abgehobener Ventilnadel (5) auf Höhe des konkaven Abschnitts der Nadelspitze (30) angeordnet sind.

4. Kraftstoffeinspritzventil nach Anspruch 1, 2 oder 3, **dadurch gekennzeichnet, dass** das Sackloch (10) eine konische Wandung aufweist, die sich direkt an den Körpersitz (9) anschließt.

5. Kraftstoffeinspritzventil nach Anspruch 1, **dadurch gekennzeichnet, dass** die Ventildichtfläche (11) aus einer Konusfläche oder mehreren Konusflächen gebildet wird.

## Claims

1. Fuel injection valve for internal combustion engines, having a valve body (1) in which there is formed a blind bore (10) from which at least one injection opening (7) extends, and having a valve needle (5) which is longitudinally displaceable in the valve body (1) and at whose end facing toward the blind bore (10) there is formed a valve sealing surface (11) by means of which the valve needle (5) interacts with a body seat (9) for the purposes of controlling a flow of fuel to the at least one injection opening (7), and having a needle tip (30) which adjoins the valve sealing surface (11) and which protrudes into the blind bore (10) when the valve needle (5) bears against the body seat (9), wherein the needle tip (30) is, adjacent to the valve sealing surface (11), of concavely curved form, **characterized in that** multiple injection openings (7) are formed which extend from the blind bore (10), and the concave needle tip (30) is adjoined by an outwardly curved dome (36) or a planar face surface (32).

2. Fuel injection valve according to Claim 1, **characterized in that**, at the transition from the body seat (9) to the blind bore (10), there is formed an edge (38) which, when the valve needle (5) is lifted off the body seat (9), is situated at the level of the needle tip (30).

3. Fuel injection valve according to Claim 1, **characterized in that** the opening stroke of the valve needle (5) is dimensioned such that, when the valve needle (5) is lifted off the body seat (9), the injection openings (7) are arranged at the level of the concave section of the needle tip (30).

4. Fuel injection valve according to Claim 1, 2 or 3, **characterized in that** the blind bore (10) has a conical wall which directly adjoins the body seat (9).

5. Fuel injection valve according to Claim 1, **characterized in that** the valve sealing surface (11) is formed from a conical surface or multiple conical surfaces.

## Revendications

1. Soupape d'injection de carburant pour moteurs à combustion interne comprenant un corps de soupape (1), dans lequel est réalisé un trou borgne (10) depuis lequel part au moins une ouverture d'injection (7) et comprenant une aiguille de soupape (5) pouvant être déplacée longitudinalement dans le corps de soupape (1), au niveau de l'extrémité, tournée vers le trou borgne (10), de laquelle, est réalisée une surface d'étanchéité de soupape (11) avec laquelle l'aiguille de soupape (5) coopère avec un siège de corps (9) pour commander un flux de carburant vers l'au moins une ouverture d'injection (7), et comprenant une pointe d'aiguille (30) qui se raccorde à la surface d'étanchéité de soupape (11) et qui plonge dans le trou borgne (10) lorsque l'aiguille de soupape (5) s'applique contre le siège de corps (9), la pointe d'aiguille (30) se raccordant à la surface d'étanchéité de soupape (11) étant pourvue d'une courbure concave, **caractérisée en ce que** plusieurs ouvertures d'injection (7) sont réalisées, lesquelles partent du trou borgne (10) et une coupelle courbée vers l'extérieur (36) ou une surface frontale plane (32) se raccorde à la pointe d'aiguille concave (30).

2. Soupape d'injection de carburant selon la revendication 1, **caractérisée en ce qu'**une arête (38) est réalisée au niveau de la transition du siège de corps (9) au trou borgne (10), laquelle est située à la hauteur de la pointe d'aiguille (30) lorsque l'aiguille de soupape (5) est soulevée du siège de corps (9).

3. Soupape d'injection de carburant selon la revendication 1, **caractérisée en ce que** la course d'ouverture de l'aiguille de soupape (5) est dimensionnée de telle sorte que les ouvertures d'injection (7) soient disposées à la hauteur de la portion concave de la pointe d'aiguille (30) lorsque l'aiguille de soupape (5) est soulevée du siège de corps (9).

4. Soupape d'injection de carburant selon la revendication 1, 2 ou 3, **caractérisée en ce que** le trou borgne (10) présente une paroi conique qui se raccorde directement au siège de corps (9).

5. Soupape d'injection de carburant selon la revendication 1, **caractérisée en ce que** la surface d'étanchéité de soupape (11) est formée d'une surface conique ou de plusieurs surfaces coniques.
